# EUROPÄISCHE PATENTSCHRIFT

(11) **EP 1 193 347 B1**
(45) Veröffentlichungstag und Bekanntmachung des Hinweises auf die Patenterteilung: **09.07.2008**
(21) Anmeldenummer: 01122755.0
(22) Anmeldetag: 21.09.2001
(51) Int. Cl.: E01D 19/06

(54) **Fahrbahnübergang**
Road joint
Joint de chaussée

(30) Priorität: 27.09.2000 DE 10047944
(43) Veröffentlichungstag der Anmeldung: 03.04.2002
(73) Patentinhaber: Federal-Mogul Sollinger Hütte GmbH, 37170 Uslar (DE)
(72) Erfinder: Brase, Dietrich, 32469 Petershagen (DE); Braun, Joachim, 37170 Uslar (DE); Schulze, Tobias, 37139 Adelebsen (DE)
(74) Vertreter: Geyer, Fehners & Partner

(56) Entgegenhaltungen:
- DE-A- 2 054 095
- DE-B- 1 235 974
- US-A- 3 682 053
- US-A- 3 699 853
- US-A- 4 339 214

## Beschreibung

Die Erfindung bezieht sich auf einen Fahrbahnübergang für die Überbrückung von Dehnungsfugen zwischen einem Brückenbauteil und einem Anschlußbauteil o.ä., mit Stützträgern, auf diesen gelagerten Mittelprofilen (Lamellen) und/oder mit Randprofilen, und mit elastischen, mit innen liegenden Hohlräumen versehenen Dichtungsprofilen zwischen nebeneinander liegenden Mittel- und/oder Randprofilen, welche die Fugenspalte zwischen diesen Mittelprofilen (Lamellen) bzw. einem Mittelprofil und einem Randprofil oder zwischen den Randprofilen ausfüllen, wobei eine durchgehende, annähernd ebene Oberfläche des Fahrbahnübergangs erzeugt wird.

Bei Fahrbahnübergängen in Lamellenbauweise mit einem oder mehreren Dichtprofilen ist der Gesamtdehnweg des Brückenbauwerkes in Einzelfugenspalte mit einer Breite bis zu 80 mm aufgeteilt. Das Überfahren solcher Fugenspalte und die damit verbundenen Einschränkungen hinsichtlich Überfahrkomfort und Geräuschentwicklung wurden bislang hingenommen. Zunehmend wurden aber in letzter Zeit Forderungen zur Verringerung der Geräuschentwicklung gestellt.

Geräusche entstehen vor allem beim Überfahren der bei Lamellen-Fahrbahnübergängen bauartbedingten, quer zu Fahrtrichtung liegenden Fugenspalte, wobei die Geräusche am größten sind, wenn die Fugenspalten groß sind und/oder der Kreuzungswinkel zwischen der Fahrtrichtung des überfahrenden Fahrzeugs und dem Fugenspalt 90° beträgt. Je kleiner die Fugenspalten sind bzw. je größer die Abweichung des Kreuzungswinkels von 90° ist, desto geringer sind die Geräusche.

Aus der DE 198 03 004 A1 sowie der DE 197 05 531 A1 sind Überbrückungskonstruktionen mit Fingerplatten bekannt, die sich auf den Nachbarlamellen abstützen und frei auskragen. Durch das Aufbringen von Fingerplatten wird zwar das Überfahrgeräusch verringert, die Konstruktion nach der DE 198 03 004 A1 hat aber den großen Nachteil, daß, da die Enden der Finger nur mehr oder weniger lose aufliegen, an diesen Auflagepunkten durch die durch das Überfahren unvermeidlich erzeugten Schwingungen in den Lamellen zusätzliche Geräusche entstehen. Zudem setzt eine planmäßige Auflage der Fingerplatten sehr enge Toleranzen, insbesondere bei der Höhenlage der Lamellen zueinander, voraus, die wirtschaftlich praktisch nicht zu erreichen sind.

Bei der Vorrichtung aus der DE 197 05 531 A1 sind die Fingerplatten auf die Lamellen aufgeschweißt und liegen nicht auf den Nachbarlamellen auf. Neben dem Vorteil, daß hier keine Klappergeräusche durch die aufliegenden Enden der Fingerplatten entstehen können, hat diese Lösung allerdings eine Reihe von Nachteilen. So sind die Fingerplatten durch Schweißen befestigt, wobei neben den dabei üblichen Problemen (wie dem Einbringen zusätzlicher Schrumpfspannungen in die Lamellen) vor allem die sehr starken Kerben der Schweißnähte zur Wirkung kommen. Diese Kerbwirkung ist besonders stark, weil aufgrund der speziellen Geometrie der Fingerplatten keine durchlaufenden Schweißnähte, sondern nur relativ viele, kurze, zum Teil auch quer zur Profilrichtung bzw. quer zur Zugspannungsrichtung laufende Schweißnähte mit entsprechend vielen sogenannten Endkratern vorhanden sind. Durch die geschilderte Kerbwirkung ist die gesamte dynamische Tragfähigkeit des Fahrbahnübergangs stark eingeschränkt. Zudem ist ein Austausch des Dichtungsprofils, welches sich zwischen den Lamellen bzw. zwischen Lamelle und Randprofil oder zwischen den Randprofilen befindet, nur unter Einschränkungen möglich. Als Einschränkung sei erwähnt, daß z. B. die Lamelle horizontal verschiebbar sein muß, was nur bei sogenannten elastischen Steuerungen der Lamellen gegeben ist. Bei starren oder quasi starren Steuerungen kann die Vorrichtung also nicht eingesetzt bzw. das Dichtprofil nicht ausgetauscht werden. Zudem erscheint der Austausch des Dichtprofils, auch bei Fahrbahnübergängen mit elastischer Steuerung, aufgrund des sich ergebenden wellenförmigen Spaltes recht kompliziert. Standardmäßig vorhandene Vorrichtungen zum Einknüpfen des Dichtprofils, die durchlaufend gerade Fugenufer voraussetzen, können nicht eingesetzt werden, der Austausch ist also manuell mit hohem Zeitaufwand durchzuführen.

Bei einer im Markt angebotenen Teppich-Dehnfugenkonstruktion, Typ T, der Anmelderin, die für Längs- und Querfugen von Eisenbahn- und Straßenbrücken Verwendung finden kann, werden die Fugenspalte zwischen den Mittelprofilen bzw. einem Mittelprofil und einem Randprofil ausfüllende elastische Profile eingesetzt, die mit dem Deckenbelag im wesentlichen eine Ebene ausbilden. Dadurch ist ein stoßfreies und nahezu geräuschloses Überfahren der Übergangskonstruktion gewährleistet. Die Dehnprofile sind allerdings relativ lang und vergleichsweise dünn, so daß es bei größeren Verfahrwegen des Fahrbahnübergangs dazu kommen kann, daß an dem elastischen Profil ein Ausknicken oder Ausbeulen auftritt. Diese bekannte Teppich-Dehnfugenkonstruktion wird allerdings nur bei einfugigen Übergängen zwischen den dort jeweils an den beiden Fugenrändern vorhandenen Randprofilen eingesetzt. Dabei wird das jeweils eingesetzte Dichtprofil, je nach Stellung des Fugenübergangs, auf Zug oder auf Druck beansprucht, wobei es insbesondere beim Übergang auf Zugbeanspruchung zu Problemen bei der Abdichtwirkung kommen kann.

Aus der US 3 699 853 A ist ein Fahrbahnübergang bekannt, bei dem die elastischen Dichtungsprofile zwischen den einzelnen Lamellenköpfen und Lamellenfüßen nicht an der Oberfläche der Lamellen, sondern deutlich unterhalb dieser liegen, wobei die Oberfläche der einzelnen Lamellen ihrerseits ebenfalls noch einmal deutlich unterhalb der horizontal liegenden Schenkel der an den Fugenrändern angebrachten Randwinkel liegen, deren horizontal liegende Oberfläche letztlich die Oberfläche des Fahrbahnbelages auf der Oberseite der beiden Anschlußbauteile bildet. Damit wird die befahrene Oberfläche des Fahrbahnüberganges ausschließlich durch die Stahlprofile der Lamellen gebildet, da die Dichtungsprofile demgegenüber abgesenkt sind, wodurch weder ein stoßfreies, noch ein nahezu geräuschloses Überfahren des Fahrbahnüberganges möglich ist, weil Spalte zwischen den Oberflächen der einzelnen Metallprofile auftreten, wodurch sich die schon weiter oben angesprochene bekannte lärmerzeugende Überfahranordnung ergibt.

In der US 3 682 053 wird ein hinsichtlich der Überfahrgeräusche ähnlicher Fahrbahnübergang beschrieben, weil auch dort Dichtungsprofile mit tiefer als die Oberfläche der Metallprofile der Lamellen liegenden Dichtungsprofiloberflächen eingesetzt werden, was wiederum eine typisch lärmerzeugende Anordnung darstellt.

Ausgehend hiervon liegt der Erfindung die Aufgabe zugrunde, einen neuen Fahrbahnübergang zu schaffen, der unter weitgehender Vermeidung der aufgezeigten Nachteile bekannter Fahrbahnübergänge besonders geräuscharm ist und bei dem unabhängig von der Stellung des Fahrbahnüberganges keine Abdichtprobleme auftreten.

Erfindungsgemäß wird dies erreicht durch einen Fahrbahnübergang für die Überbrückung von Dehnungsfugen zwischen einem Brückenbauteil und einem Anschlußbauteil o.ä., mit Stützträgern sowie auf diesen gelagerten Mittelprofilen (Lamellen) und/oder mit Randprofilen sowie mit elastischen, mit innen liegenden Hohlräumen versehenen Dichtungsprofilen zwischen nebeneinander liegenden Mittel- und/oder Randprofilen, welche die Fugenspalte zwischen diesen Mittelprofilen (Lamellen) bzw. einem Mittelprofil und einem Randprofil oder zwischen den Randprofilen ausfüllen, wobei eine im wesentlichen durchgehende, annähernd ebene Oberfläche des Fahrbahnübergangs erzeugt wird, die spaltfrei ist, wobei die elastischen Dichtungsprofile in jeder Stellung des Fahrbahnüberganges stets auf Druck vorgespannt sind, und jedes elastische Dichtungsprofil an einem Mittelprofil (Lamelle) oder einem Randprofil längs einer Kontaktfläche anliegt, die vom jeweiligen an der befahrenen Oberfläche des Fahrbahnüberganges liegenden Rand eines jeden Einzelfugenspaltes aus schräg nach unten in Richtung auf das entsprechende Mittel- oder Randprofil hin verläuft.

Der erfindungsgemäße Fahrbahnübergang ermöglicht ein Überfahren mit einem deutlich geringeren Geräusch als bisher bekannte Fahrbahnübergänge mit Lamellen, da eine der Hauptgeräuschquellen, nämlich der quer zur Fahrtrichtung verlaufende Fugenspalt, durch die Dichtungsprofile ausgefüllt und damit überbrückt ist. Zudem sind eventuelle Klappergeräusche, die durch zusätzlich angebrachte Fingerplatten o.ä. verursacht werden können, durch das Entfallen derselben ausgeschlossen. Ebenso gibt es keine Beeinträchtigung der Betriebsfestigkeit, wie sie z. B. beim Aufschweißen zusätzlicher Fingerplatten gegeben ist.

Dadurch, daß bei dem erfindungsgemäßen Fahrbahnübergang die elastischen Dichtungsprofile so eingebaut sind, daß sie in jeder beliebigen Stellung des Fahrbahnübergangs stets auf Druck vorgespannt sind, wird in Verbindung mit der schrägen Ausführung der Kontaktflächen zwischen jedem elastischen Dichtungsprofil und einem Nachbarprofil derart, daß die Kontaktfläche vom jeweiligen Rand des betreffenden Einzelfugenspaltes an der befahrenen Oberfläche des Fahrbahnüberganges aus schräg nach unten in Richtung auf das betreffende Mittel- oder Randprofil hin verläuft, eine vorzügliche Dichtungswirkung erreicht, unabhängig davon, ob der Fahrbahnübergang in seiner voll zusammengefahrenen, seiner voll ausgefahrenen oder irgendeiner Zwischenstellung steht. Denn es wird auf diese Weise sichergestellt, daß stets das elastische Dichtungsprofil unter Druckvorspannung an den Kontaktflächen der Lamellen bzw. der Lamelle und dem Randprofil, zwischen denen es eingebaut ist, unter Druck gut anliegt. Ein weiterer Vorteil des erfindungsgemäßen Fahrbahnübergangs ist auch dadurch gegeben, daß durch die stete Druckvorspannung der eingesetzten Dichtungsprofile getrennte mechanische und/oder sonstige elastische Steuervorrichtungen, wie sie beim Stand der Technik üblich sind, entfallen können, da die druckvorgespannten Dichtungsprofile selbst als ein vorzüglich funktionierendes Steuerungssystem zur Zentrierung der Lamellen wirken. Zudem führt die Schräge an der Unterseite des Kopfes jeder Lamelle dazu, daß der gesamte Raum zwischen den Lamellen für die elastische Verformung des Dichtungsprofiles zugänglich bzw. zur Verfügung steht, so daß die Lamellen praktisch bis zur Blockung zusammengefahren werden können.

Ein weiterer Vorteil ist auch dadurch gegeben, daß durch die durchgehende, annähernd ebene Oberfläche des erfindungsgemäßen Fahrbahnüberganges sich keinerlei Schmutz, Steine o.ä. in den Fugenspalten ansammeln kann, so daß ein regelmäßiges Reinigen der Fugenspalte entfallen kann. Zudem können im Gehwegbereich, wo bislang wegen des Fußgängerverkehrs die Fugenspalte mit einem Blech abgedeckt wurden oder Sonderdichtungsprofile mit Stegen zur Verringerung der Spaltbreiten eingesetzt wurden, diese Bleche bzw. Sonderdichtungsprofile entfallen, da aufgrund der ebenen und spaltfreien Oberfläche ein Betreten des Fahrbahnüberganges ohne jegliche Einschränkung möglich ist.

Als zusätzlicher Vorteil kommt hinzu, daß bei dem erfindungsgemäßen Fahrbahnübergang praktisch der gesamte Hohlraum zwischen den Lamellen mit einem Dichtungsprofil ausgefüllt werden kann, so daß eine spezielle Halterung o.ä. für das Dichtungsprofil, wie sie nach dem Stand der Technik üblich ist, entfallen kann. Denn solche Halterungen sind im Regelfall sehr aufwendig, da hier mit sehr engen Toleranzen gearbeitet werden muß.

Die schräge Ausbildung der Kontaktfläche zwischen jedem elastischen Dichtungsprofil und dem benachbarten Dichtungsprofil bzw. Lamelle oder einem Randprofil kann in jeder geeigneten Weise ausgeführt sein, wobei es sich als besonders vorteilhaft erwiesen hat, wenn die Ausbildung des Randprofiles keilförmig oder konkav oder konvex gekrümmt nach unten hin verläuft. Hierdurch treten besonders gute Anlageverhältnisse zwischen dem elastischen Dichtungsprofil und dieser Kontaktfläche auf, die zu vorzüglichen Dichtwirkungen in allen Stellungen des Fahrbahnübergangs führen.

Vorteilhafterweise werden die elastischen Dichtungsprofile aus einem extrudierten Elastomer gefertigt. Es ist besonders bevorzugt, wenn die Hohlräume der elastischen Dichtungsprofile mit einem gasförmigen Medium gefüllt sind. Für besondere Anwendungsfälle kann es aber auch von Vorteil sein, wenn die Füllung statt aus einem gasförmigen Medium aus einem flüssigen Medium besteht, wobei eine solche Füllung dann über geeignete Steuerventile oder Steuereinrichtungen mit einem Flüssigkeitsreservoir außerhalb des Profiles verbunden sind, in das bzw. aus dem bei einer Veränderung der Erstellung des Fahrbahnübergangs Flüssigkeit entnommen bzw. eingefüllt werden kann.

Der erfindungsgemäße Fahrbahnübergang ist in besonders bevorzugter Weise derart ausgebildet, daß das Volumen aller Hohlräume jedes elastischen Dichtungsprofils in dessen nicht-eingebautem Zustand mindestens 50% des Profil-Gesamtvolumens beträgt.

Von besonderem Vorteil ist es ferner, wenn jedes elastische Dichtungsprofil einen blockförmigen Querschnitt mit einem Verhältnis Höhe zu Breite im Bereich von 1:1 bis 1:2 aufweist. Hierdurch wird eine große Steifigkeit der elastischen Dichtungsprofile erreicht, die zu einer großen Stabilität und Steifigkeit des jeweiligen elastischen Dichtungsprofils in jeder Stellung des Fahrbahnüberganges führt, wobei keinerlei Aus- bzw. Einknickungen, auch bei vollem Zusammenfahren des Fahrbahnüberganges, auftreten können.

Die Erfindung wird nachfolgend anhand der Zeichnung beispielshalber im Prinzip noch näher erläutert. Es zeigen:
Fig. 1 einen Querschnitt durch einen erfindungsgemäßen Fahrbahnübergang, der sich in voll ausgefahrener Stellung ("maximale Fuge") befindet.
Fig. 2 einen dem Querschnitt der Fig. 1 entsprechenden Querschnitt durch einen erfindungsgemäßen Fahrbahnübergang mit einer anderen Ausführungsform für die elastischen Dichtungsprofile (ebenfalls in maximal ausgefahrener Stellung des Fahrbahnüberganges).

Die in den Figuren 1 und 2 dargestellten Fahrbahnübergänge erstrecken sich jeweils zwischen zwei Fugenrändern, z. B. einer Brückenkonstruktion.

Der Aufbau der Fahrbahnübergänge aus den Fig. 1 und 2 weist innerhalb der Dehnungsfuge F in Fugenlängsrichtung und parallel zu den Fugenrändern verlaufende, über elastische Dichtungsprofile 1 miteinander verbundene Lamellen 2 auf, wobei die Dichtungsprofile 1 den zwischen den Lamellen 2 ausgebildeten Spalt jeweils wasserdicht und mit einer im wesentlichen ebenen Oberfläche überbrücken. An den Fugenrändern angebrachte Randprofile 3 in Form von Stahlprofilen sind ebenfalls über Dichtungsprofile 1 mit den benachbarten Lamellen 2 verbunden.

Beidseits der Fuge ist die Oberseite des Überbaus mit einer geeigneten Abdichtung 4 versehen, auf der ein Fahrbahnbelag 5, z. B. Asphalt, angebracht ist, der eine Oberfläche 6 ausbildet.

Die Dichtungsprofile 1 sind als extrudierte Elastomerprofile mit entsprechenden Verformungshohlräumen 11 ausgebildet, wobei die Darstellung der Fig. 1 nur eine große Vielzahl in ihrem Querschnitt jeweils sehr klein ausgebildeter Verformungshohlräume 11 (etwa in Form eines Schwammes) zeigt, während bei der Ausführungsform nach Fig. 2 auch die dort erkennbaren größeren Hohlräume der eingesetzten Form (ggf. zusätzlich auch noch eine Vielzahl kleiner Hohlräume 11 in den einzelnen Stegen bzw. Rippen des Profiles) die Verformungshohlräume bilden.

Die Verformungshohlräume 11 können mit einem gasförmigen Medium, wie z. B. Luft, oder mit speziellen Flüssigkeiten gefüllt sein und sind in voll ausgefahrener Stellung des Fahrbahnübergangs um ein Maß 8 gegenüber ihrer entspannten Stellung vorgespannt.

Wenn die Hohlräume der eingesetzten elastischen Dichtungsprofile 1 mit einem flüssigen Medium gefüllt sind, ist es erforderlich, daß dieses an ein Flüssigkeitsreservoir über geeignete Steuerelemente angeschlossen ist, in das beim Zusammenfahren des Fahrbahnüberganges überflüssige Flüssigkeit beim Verkleinern der Hohlräume 11 aus diesen aus- und dort eingeleitet werden kann bzw. bei einem Auseinanderfahren des Fahrbahnüberganges aus dem Reservoir in die Hohlräume bei deren Vergrößerung hineinfließt.

Wie aus den Figuren ersichtlich ist, weist der obere Flansch jeder Lamelle 2 auf seiner Unterseite nach unten hin eine Schräge 7 auf, die vom jeweiligen Lamellenrand 9, der den Rand des entsprechenden Einzelfugenspaltes an der befahrenen Oberfläche 6 bildet, schräg nach unten in Richtung auf den Mittelsteg 10 der betreffenden Lamelle 2 hin verläuft. Dadurch wird der gesamte Raum zwischen den Lamellen 2 für die Verformung des Dichtungsprofils 1 zugänglich, so daß die Lamellen 2 praktisch bis auf eine Blockung zusammengefahren werden können. Anstelle der in den Fig. 1 und 2 dargestellten keilförmig verlaufenden Schräge kann auch eine andere Art einer schräg verlaufenden Ausbildung der betreffenden Lamelle vorgesehen werden, wie sie in den Figuren nicht dargestellt ist, z. B. konvex gekrümmt oder konkav gekrümmt.

## Patentansprüche

1. Fahrbahnübergang für die Überbrückung von Dehnungsfugen (F) zwischen einem Brückenbauteil und einem Anschlußbauteil o.ä., mit Stützträgern sowie auf diesen gelagerten Mittelprofilen (2), und/oder mit Randprofilen (3), und mit elastischen, mit innen liegenden Hohlräumen (11) versehenen Dichtungsprofilen (1) zwischen nebeneinander liegenden Mittel-(2) und/oder Randprofilen (3), welche die Fugenspalte zwischen diesen Mittelprofilen (2) bzw. einem Mittelprofil (2) und einem Randprofil (3) oder zwischen den Randprofilen (3) ausfüllen, wobei eine im wesentlichen durchgehende, annähernd ebene Oberfläche (6) des Fahrbahnübergangs erzeugt wird, die spaltfrei ist, wobei die elastischen Dichtungsprofile (1) in jeder Stellung des Fahrbahnübergangs stets auf Druck vorgespannt sind, und jedes elastische Dichtungsprofil (1) an einem Mittelprofil (2) oder an einem Randprofil (3) längs einer Kontaktfläche (7) anliegt, die vom jeweiligen an der befahrenen Oberfläche (6) des Fahrbahnübergangs liegenden Rand eines jeden Einzelfugenspaltes aus schräg nach unten in Richtung auf das betreffende Mittel- (2) oder Randprofil (3) hin verläuft.

2. Fahrbahnübergang nach Anspruch 1, bei dem jede Kontaktfläche (7) zwischen einem elastischen Dichtungsprofil (1) und einem Mittelprofil (2) oder einem Randprofil (3) keilförmig oder konkav oder konvex gekrümmt nach unten hin verläuft.

3. Fahrbahnübergang nach Anspruch 1 oder Anspruch 2, bei dem die elastischen Dichtungsprofile (1) aus einem extrudierten Elastomer bestehen.

4. Fahrbahnübergang nach einem der Ansprüche 1 bis 3, bei dem die Hohlräume (11) der elastischen Dichtungsprofile (1) mit einem gasförmigen Medium gefüllt sind.

5. Fahrbahnübergang nach einem der Ansprüche 1 bis 4, bei dem das Volumen aller Hohlräume (11) eines elastischen Dichtungsprofiles (1) in dessen nicht-eingebautem Zustand mindestens 50% des Profil-Gesamtvolumens beträgt.

6. Fahrbahnübergang nach einem der Ansprüche 1 bis 5, bei dem jedes elastische Dichtungsprofil (1) einen blockförmigen Querschnitt mit einem Verhältnis Höhe zu Breite im Bereich von 1:1 bis 1:2 aufweist.

## Claims

1. Road junction for bridging expansion joints (F) between a bridge component and a connection component or similar with support girders and intermediate profiles (2) mounted thereon and/or with edge profiles (3) and with elastic sealing profiles (1) provided with internal cavities (11) between adjacent intermediate profiles (2) and/or edge profiles (3), which fill the joint gaps between these intermediate profiles (2) or an intermediate profile (2) and an edge profile (3) or between the edge profiles (3), wherein a substantially continuous approximately planar surface (6) of the road junctions is created with no gaps, wherein the elastic sealing profiles (1) in each position of the road junctions are constantly prestressed under pressure and each elastic sealing profile (1) lies on an intermediate profile (2) or on an edge profile (3) along a contact surface (7) which extends from the respective edge of each individual joint gap in the vehicle-carrying surface (6) of the road junction obliquely downward in the direction of the intermediate profile (2) or edge profile (3) concerned.

2. Road junction according to claim 1, in which each contact surface (7) between an elastic sealing profile (1) and an intermediate profile (2) or an edge profile (3) extends downward in a wedge-shape or in a concavely or convexly curved manner.

3. Road junction according to claim 1 or claim 2, in which the elastic sealing profiles (1) are made of an extruded elastomer.

4. Road junction according to any one of claims 1 to 3, in which the cavities (11) of the elastic sealing profiles (1) are filled with a gaseous medium.

5. Road junction according to any one of claims 1 to 4, in which the volume of all cavities (11) of an elastic sealing profile (1) in its non-installed condition is at least 50% of the total volume of the profile.

6. Road junction according to any one of claims 1 to 5, in which each elastic sealing profile (1) comprises a block-shaped cross section with a height:width ratio in the range of 1:1 to 1:2.

## Revendications

1. Joint de chaussée pour le passage sur un joint de dilatation (F) entre une partie de pont et une partie de raccordement ou analogue, avec des poutres de soutien ainsi que des profilés intermédiaires (2) posés sur celles-ci et/ou avec des profilés de bordure (3) et avec des profilés d'étenchéité (1) élastiques, pourvus d'espaces creux (11) à l'intérieur, situés entre des profilés intermédiaires (2) et/ou de bordure (3) voisins, qui remplissent cet intervalle de joint entre ces profilés intermédiaires (2) ou entre un de ces profilés intermédiaires (2) et un profilé de bordure (3), ou bien entre les profilés de bordure (3), une surface supérieure (6) pratiquement continue et presque plate du joint de chaussée étant réalisée, qui est dépourvue de fente, les profilés d'étanchéité élastiques (1) étant déjà précontraints en pression dans chaque position du joint de chaussée et chaque profilé d'étanchéité élastique (1) reposant contre un profilé intermédiaire (2) ou un profilés de bordure (3) le long d'une surface de contact (7), qui s'étend à partir de la bordure respective, située contre la surface de roulement (6) du joint de chaussée de l'un de chaque intervalle de joint, en oblique vers le bas en direction du profilé intermédiaire (2) ou de bordure (3) concerné.

2. Joint de chaussée selon la revendication 1, dans lequel chaque surface de contact (7) entre un profilé d'étenchéité élastique (1) et un profilé intermédiaire (2) ou bien un profilé de bordure (3) s'étend vers bas, en forme de coin ou de façon concave ou convexe.

3. Joint de chaussée selon l'une des revendications 1 et 2 dans lequel les profilés d'étanchéité élastiques (1) sont réalisés en un élastomère extrudé.

4. Joint de chaussée selon l'une des revendications 1 à 3, dans lequel les espaces creux (11) d'un profilé d'étenchéité élastique (1) sont remplis d'un fluide gazeux.

5. Joint de chaussée selon l'une des revendications 1 à 4, dans lequel le volume de tous les espaces creux (11) d'un profilé d'étenchéité élastique (1) constitue au moins 50% du volume de l'ensemble du profilé.

6. Joint de chaussée selon l'une des revendications 1 à 5, dans lequel chaque profilé d'étenchéité élastique (1) présente une section droite en forme de bloc avec un rapport hauteur sur largeur situé entre 1:1 1 et 1:2.
